# EUROPÄISCHE PATENTSCHRIFT

(11) **EP 1 155 236 B1**
(45) Veröffentlichungstag und Bekanntmachung des Hinweises auf die Patenterteilung: **27.08.2003**
(21) Anmeldenummer: 99957963.4
(22) Anmeldetag: 10.11.1999
(51) Int. Cl.: F02P 3/05, F02P 7/077

(54) **ZÜNDSTEUERVORRICHTUNG UND -VERFAHREN**
IGNITION CONTROL DEVICE AND METHOD
DISPOSITIF ET PROCEDE DE COMMANDE D'ALLUMAGE

(30) Priorität: 16.02.1999 DE 19906391
(43) Veröffentlichungstag der Anmeldung: 21.11.2001
(73) Patentinhaber: ROBERT BOSCH GMBH, 70442 Stuttgart (DE)
(72) Erfinder: DENZ, Helmut, D-70184 Stuttgart (DE); HAUSSMANN, Martin, D-74343 Sachsenheim (DE)
(86) Internationale Anmeldenummer: DE9903568
(87) Internationale Veröffentlichungsnummer: WO00049289

(56) Entgegenhaltungen:
- EP-A- 0 846 859
- US-A- 4 121 556
- US-A- 4 432 325
- US-A- 4 649 888
- US-A- 5 007 397
- US-A- 5 271 367
- PATENT ABSTRACTS OF JAPAN vol. 004, no. 020 (M-092), 19. Februar 1980 (1980-02-19) & JP 54 158531 A (NIPPON DENSO CO LTD), 14. Dezember 1979 (1979-12-14)

## Beschreibung

### STAND DER TECHNIK

Die vorliegende Erfindung betrifft eine Zündsteuervorrichtung sowie ein entsprechendes Zündsteuerverfahren.

Aus der US 4121556 ist bereits eine Zünd-streuerungs vorrichtung bekannt, bei der die Steuerung des Zünd zeitpunkts aufgrund der Temperatur der Zündspule erfolgt.

Obwohl auf beliebige Zündsteuerungen anwendbar, werden die vorliegende Erfindung sowie die ihr zugrundeliegende Problematik in bezug auf ein an Bord eines Kraftfahrzeuges befindliches Motorsteuergerät erläutert.

Zündsteuervorrichtungen zum Steuern von Zündereignissen für Zündspulenzündsysteme bzw. -einrichtungen besitzen im wesentlichen zwei Steuerfunktionen, die Steuerung einer gewünschten Zündenergie über die Einschaltdauer bzw. Ladedauer der Zündspule sowie das winkelrichtige Steuern eines Zündimpulses über den Abschaltzeitpunkt bzw. das Ladeende der Zündspule.

Die Zündenergie, die bei Spulenzündanlagen über eine Ladezeit der Zündspule zugemessen wird, ist entsprechend der am elektrischen Schaltkreis der Spule anliegenden Bordnetzspannung sowie der Zeitkonstante des elektrischen Schaltkreises unterschiedlich lang.

Üblicherweise sind die jeweiligen Sollwerte in Abhängigkeit von der Drehzahl und möglichen weiteren Motorparametern als Kennlinienfeld im Steuergerät abgelegt.

Die Sollwerte "Ladezeit" und "Zündwinkel" ergeben beim Auftreten einer Drehzahldynamik einen Zielkonflikt. Die Winkellage des Beginns der Ladephase, also der Schließbeginnwinkel, muß derart gewählt werden, daß nach dem Ende der Ladezeit der Zündwinkel erreicht wird. Das heißt zum Zietpunkt der Berechnung des Zündereignisses muß der Zeitwinkel-Verlauf der Kurbelwellenbewegung bereits bekannt sein.

Bei extremer Drehzahldynamik und niederfrequenter Drehzahlabtastung, insbesondere beim Start des Motors, entsteht in üblichen Zündsteuervorrichtungen ein nicht nachverlässigbarer Schätzfehler dieses Zeit-Winkel-Verlaufs.

Übliche Steuergeräte verfügen zur Ausgabe von Winkelsignalen über einen Winkelgeberrad, das winkelmäßig äquidistante Impulse an die Zündsteuervorrichtung liefert. Aus Gründen der Rechenlaufzeit kann die Berechnung der Zündereignisse aber in den meisten Zündsteuervorrichtungsarchitekturen nur segmentweise erfolgen, wobei ein Segment das Winkelintervall von 720° der Kurbelwelle geteilt durch die Zylinderzahl ist, also bei einem Vierzylindermotor beispielsweise 180°. Daher können die in der Berechnung ermittelten Winkellagen der Zündereignisse zwar über das Winkelgeberrad und die bei den Zündsteuervorrichtungen üblichen Timer/Counter (Zeitgeber/Zähler)-Schaltungen hinreichend genau ausgemessen werden, die Berechnung selbst geht aber von einer erfaßten Drehzahl aus, die bei der Drehzahldynamik am Ort der Zündung nicht mehr vorhanden ist.

Zur Erläuterung der Problematik zeigt Fig. 2 eine schematische Darstellung der Zündfolge bei einer Vierzylinder-Brennkraftmaschine.

In Fig. 2 ist auf der x-Achse der Kurbelwinkel KW in ° aufgetragen und auf der y-Achse der Zündverlauf ZZ, welcher die Reihenfolge ...-2-1-3-4-2-... aufweist. Ein vollständiger Zyklus beträgt 720° KW entsprechend einer Zykluszeit t_{ZYK}. Ein Segment beträgt 720°KW/4 = 180° entsprechend einer Segmentzeit t_{SEG}.

Fig. 3 zeigt eine schematische Darstellung der Zündsteuerungs-Funktionsabläufe im Segment des ersten Zylinders der Vierzylinder-Brennkraftmaschine hinsichtlich der Ansteuerung des Zündspulenstroms I_{Z}.

Bei 0° wird die Drehzahl N erfaßt und unmittelbar danach werden die Ladezeit t_{L} sowie der Zündwinkel w_{Z} (näherungsweise gleich dem Schließendwinkel) aus einem Kennlinienfeld B entnommen.

Danach wird der Schließ- bzw. Ladebeginnwinkel w_{LB} aus der Beziehung${\text{W}}_{\text{LB}} {\text{= w}}_{\text{Z}} {\text{- t}}_{\text{L}} \text{·ω}$ unter Annahme einer gleichförmigen Bewegung ermittelt, wobei ω die der Drehzahl N entsprechende Winkelgeschwindigkeit ist. Aus Gründen der Rechenlaufzeit wird diese zeitliche und winkelmäßige Lage der Zündereignisse nur einmal pro Zündabstand berechnet.

Im Falle des Ladezeitausgabe-Modus wird mit einem Zähler C1 ausgegehend von 0° der Winkel W_{LB} über das Kurbelwellensensorsignal KWS erfaßt und bei Erreichen des Winkels W_{LB} die Endstufe der Zündspule angesteuert. Dann wird die Ladezeitdauer t_{L} mit einem Zeitgeber gesteuert und nach Verstreichen der Ladezeitdauer t_{L} die Ansteuerung unterbrochen.

Im Falle des Zündwinkelausgabe-Modus wird mit einem Zähler C1 ausgegehend von 0° der Winkel W_{LB} über das Kurbelwellensensorsignal KWS erfaßt und bei Erreichen des Winkels W_{LB} die Endstufe der Zündspule angesteuert. Mit einem weiteren Zähler C2 wird ausgegehend von 0° der Winkel w_{Z} über das Kurbelwellensensorsignal KWS erfaßt und bei Erreichen des Winkels w_{Z} die Ansteuerung unterbrochen.

Da die Fehlberechnung des Drehzahlverlaufs z.B. im Falle des Starts des Motors nicht vernachlässigbar ist, wird bei Zündsteuervorrichtungen üblicherweise eine Priorisierung der Steuerziele Ladezeit und Zündwinkel vorgenommen. Entschließt man sich zur exakten Ausgabe der Ladezeit - sog. Ladezeitausgabe-Modus -über die Timer/Counter-Schaltung, so ergibt sich bei der Startbeschleunigung (Drehzahlerhöhung) ein Spätversatz des Zündwinkels. Wird hingegen der Zündwinkel exakt ausgegeben - sog. Zündwinkelausgabe-Modus -, so verkleinert sich bei der Startdynamik die Ladezeit und damit die Energie in der Zündspule, weshalb es zu Aussetzern kommen kann.

Üblicherweise wird daher die Ausgabemethode, d.h. Ladezeitausgabe oder Zündwinkelausgabe, abhängig von den Eigenschaften des Zielsystems fest vorgegeben, oder aber es findet eine Umschaltung der Ausgabemethode bei einer Grenzdrehzahl statt. Üblich hierbei ist eine Ladezeitausgabe während des Starts und ein Umschalten auf Zündwinkelausgabe ab einer Grenzdrehzahl, bei der die Drehzahlabtastung derart hochfrequent ist, daß der Dynamikfehler vernachlässigbar wird, ab der andererseits aber auch die Empfindlichkeit des Drehmoments über dem Zündwinkel stark zunimmt.

Beim Ladezeitausgabe-Modus wird, wie oben mit Bezug auf Fig. 3 erläutert, nach dem Erreichen des Ladebeginnwinkels die Ladezeit abgewartet und bei exakten Einhalten der SollEnergie in der Spule gezündet. Dadurch wird ausreichend Energie bei minimaler Verlustleistung garantiert. Der Zündwinkel wird bei niedrigeren Drehzahlen und großer Beschleunigung abhängig von der Schließzeit und abhängig von der Lage des Soll-Zündwinkels nach spät verschoben. In der Applikation des Zündwinkels wird daher bei Drehzahl in der Größenordnung der Starterdrehzahl zweckmäßigerweise ein Dynamikvorhalt in Richtung früh addiert.

Beim Zündwinkelausgabe-Modus wird, wie oben mit Bezug auf Fig. 3 erläutert, der Zündwinkel unabhängig vom Ladebeginnwinkel ausgemessen. Bei einer auftretenden Beschleunigung wird vor Ablauf der Ladezeit gezündet. In der Applikation wird hier zweckmäßigerweise bei großer Beschleunigung und kleiner Drehzahl ein Dynamikvorhalt auf die Ladezeit in Richtung spät appliziert.

Dynamikvorhalte werden grundsätzlich größer als unbedingt nötig appliziert, und dies führt dazu, daß in dem Ladezeitausgabe-Modus zusätzlich Verlustleistung in den Zündkomponenten entsteht und in dem Zündwinkelausgabe-Modus die Gefahr von Rückdrehern besteht. Die größte Abweichung vom Sollwert ergibt sich stets mit der zweiten Zündung. Hier ist die Drehzahl noch klein und die Beschleunigung typischerweise bereits sehr groß.

Die Wahl des Ausgabeverfahrens hängt üblicherweise noch davon ab, wie groß die Fehler und damit die notwendigen Vorhalte auf die Energie oder der Zündwinkelseite werden dürfen. Bei neueren Zündungsapplikationen kann nun aber der Fall eintreten, daß bei kaltem Motor bei gleichzeitiger Magerauslegung die Zündwinkelempfindlichkeit zunimmt, d.h. der Modus Zündwinkelausgabe gewählt werden sollte. Da aber Zündentstufen der neueren Generation teilweise unmittelbar auf den Zylinderkopf montiert sind, wird vor allem bei heißem Motor die Verlustleistungsabfuhr problematisch. Dieses würde aber für den Ladezeitausgabe-Modus sprechen.

### VORTEILE DER ERFINDUNG

Die erfindungsgemäße Zündsteuervorrichtung mit den Merkmalen des Anspruchs 1 und das entsprechende Zündsteuerverfahren gemäß Anspruch 7 weisen gegenüber den bekannten Lösungsansätzen den Vorteil auf, daß eine Auswahl der zu den aktuellen physikalischen Gegebenheiten der Zündsteuervorrichtung passenden Zündmethode durchgeführt wird.

Dies ist insbesondere bei Zündsteuervorrichtungen notwendig, die keine eindeutige Priorisierung der Ausgabenmethoden Ladezeitausgabe und Zündwinkelausgabe zulassen. Der Einsatz von Zündeinheiten, d.h. Spule und Zünder, mit moderaten Ladezeiten und Montage auf dem unter Umständen heißen Zylinderkopf bringen hier weitere Freiheitsgrade mit sich. Ferner erleichtert die Erfindung die Applikation der Zündsteuervorrichtung, da die Moduswahl automatisch aus den aktuellen physikalischen Gegebenheiten ermittelt wird. Eine Anpassung an die Erfordernisse verschiedener Einsatzgebiete ist damit wesentlich einfacher.

Die der vorliegenden Erfindung zugrundeliegende Idee besteht darin, daß bei verlustleistungskritischen Zuständen mit schlechter Kenntnis des Zeit-Winkel-Verlaufs immer der Modus Ladezeitausgabe aktiviert wird. Solche verlustleistungskritischen Zustände werden dabei automatisch aus einem einfachen Rechenmodell zur Schätzung der Temperatur in der Endstufe erkannt. Wenn auf Grund eines verlustleistungskritischen Zustandes auf Ladezeitausgabe entschieden wird, setzt sich diese Entscheidung aus Gründen des Bauteileschutzes zweckmäßigerweise gegenüber möglichen anderen Umschaltkriterien durch.

In den Unteransprüchen finden sich vorteilhafte Weiterbildungen und Verbesserungen der in Anspruch 1 angegebenen Zündsteuervorrichtung bzw. des in Anspruch 7 angegebenen Zündsteuerverfahrens.

Gemäß einer bevorzugten Weiterbildung ist eine Vorhalt-Festlegungseinrichtung zum Festlegen eines Dynamikvorhalts bei positiver Beschleunigung in Richtung spät für den Zündwinkelausgabe-Modus bei vorgegebenen Drehzahlen, vorzugsweise bei niedrigen Drehzahlen, und/oder zum zum Festlegen eines Dynamikvorhalts in Richtung früh für den Ladezeitausgabe-Modus vorgesehen.

Weiterhin weist die Erfassungseinrichtung zum Erfassen verlustleistungskritischer Zustände der Endstufe der Zündspuleneinrichtung im Zündwinkelausgabe-Modus eine Temperaturermittlungseinrichtung zum Ermitteln der Temperatur der Endstufe der Zündspuleneinrichtung; eine Temperaturerhöhungs-Vorhersageeinrichtung zum Vorhersagen einer Temperaturerhöhung der Endstufe der Zündspuleneinrichtung nach einem Zündereignis im Zündwinkelausgabe-Modus; und eine Entscheidungseinrichtung zum Entscheiden eines verlustleistungskritischen Zustandes, wenn die ermittelte Temperaturerhöhung einen vorbestimmten Wert überschreitet und vorzugsweise wenn gleichzeitig die erfaßte Drehzahl einen vorbestimmten Wert unterschreitet, auf.

Gemäß einer weiteren bevorzugten Weiterbildung weist die Temperaturermittlungseinrichtung zum Ermitteln der Temperatur der Endstufe der Zündspuleneinrichtung eine Temperaturerfassungseinrichtung zum Erfassen der Motortemperatur und eine Temperaturschätzeinrichtung zum Schätzen der Temperatur der Endstufe der Zündspuleneinrichtung anhand der erfaßten Motortemperatur auf.

### ZEICHNUNGEN

Ausführungsbeispiele der Erfindung sind in den Zeichnungen dargestellt und in der nachfolgenden Beschreibung näher erläutert.

### Es zeigen:

- Fig. 1: ein Fließdiagramm zum Erläutern eines Ausführungsbeispiels der vorliegenden Erfindung;
- Fig. 2: eine schematische Darstellung der Zündfolge bei einer Vierzylinder-Brennkraftmaschine; und
- Fig. 3: eine schematische Darstellung der Zündsteuerungs-Funktionsabläufe im Segment des ersten Zylinders der Vierzylinder-Brennkraftmaschine.

### BESCHREIBUNG DER AUSFÜHRUNGSBEISPIELE

In den Figuren bezeichnen gleiche Bezugszeichen gleiche oder funktionsgleiche Elemente.

Fig. 1 zeigt ein Fließdiagramm zum Erläutern eines Ausführungsbeispiels der vorliegenden Erfindung. Bei diesem Ausführungsbeispiel wird folgende Vorgehensweise vorgeschlagen.

Im Zündwinkelausgabe-Modus wird bei kleiner Drehzahl ein großer Dynamikvorhalt auf die Ladezeit in Richtung spät appliziert. Dies kann beim Starten mit heißem Motor insbesondere im statischen Fall oder im Fall negativer Änderung der Drehzahl zu einer Überhitzung der Endstufe der Zündspule führen.

Ist die Spulentemperatur sehr hoch, z.B. beim Starten mit heißem Motor, so ist die Verlustleistung zu minimieren, d.h. es muß auf den Modus Ladezeitausgabe umgeschaltet werden, da in diesem Modus kein Dynamikvorhalt in Richtung spät auf die Ladezeit aufgerechnet wird, der zusätzliche Verlustleistung produziert.

Das Temperaturniveau des Endstufengehäuses wird von der Motortemperatur abgeleitet, welche bei Schritt S100 gemessen wird. Als Gehäusetemperatur der Endstufe der Zündspule wird die Motortemperatur tmot zuzüglich einem Offset eingesetzt.

Für den Temperaturgang der Endstufe der Zündspule, welcher in Schritt S200 geschätzt wird, wird ein einfaches Temperaturmodell angenommen.

Die Verlustleistung der Endstufe wird als Funktion der vorgesehenen Ladezeit einschließlich Dynamikvorhalt dargestellt. Die Verlustleistung erzeugt über die Wärmewiderstände bis zum Montageort des Endstufengehäuses eine Temperaturerhöhung. Der Wärmewiderstand wird hierbei als Proportionalitätskonstante dargestellt.

Der Übergang von der Basistemperatur von der Endstufe (Gehäusetemperatur) auf das Niveau der Temperaturerhöhung wird durch einen Tiefpaß erster Ordnung dargestellt.

Überschreitet der Temperaturverlauf T_{E} der Endstufe eine Schwelle und befindet sich die Drehzahl N unterhalb einer Schwelle N0, so wird sofort auf den Modus Ladezeitausgabe umgestellt. Diese Kriterium setzt sich zweckmäßigerweise bei allen anderen Kriterien zur Modusumschaltung durch.

Im weiteren Verlauf kann der Ladezeitausgabe-Modus ZWA beibehalten werden oder aber bei Unterschreiten des Grenzwertes S bzw. bei Überschreiten der Schwelle N0 für die Drehzahl wieder auf den Zündwinkelausgabe-Modus LZA umgestellt werden. Auch können weitere Kriterien für die folgenden Modusentscheidungen, z.B. Fehlerabschätzungen usw., eingebaut werden.

Gibt die Zündung statt eines Zündimpulses ein Band von Zündimpulsen aus, so wird als Ladezeit die Summenladezeit verwendet. Die Verlustleistung wird zusätzlich mit einem Faktor für das Funkenband bewertet. Die Verlustleistung ergibt als Funktion der Summenladezeit für einen Zündvorgang bezogen auf die Dauer eines Arbeitsspiels.

Im folgenden wird ein konkretes Beispiel für ein Temperaturmodell angeführt, für das angenommen wird, daß die Endstufe sich auf einer Temperatursenke befindet, deren Temperatur direkt mit der Motortemperatur tmot korreliert. Der Endwert in der Temperaturerhöhung in der Endstufe ergibt sich aus der Verlustleistung und den Wärmewiderständen bis zur Wärmesenke.

Die Gehäusetemperatur tambient ergibt sich wie folgt:$\text{tambient = tmot - dtemp}$ wobei dtemp der Temperaturversatz bzw. -offset zwischen Gehäusetemperatur und Motortemperatur ist.

Daraus erhält man die Verlustleistung Pverlust folgendermaßen als Funktion der Schließzeit.$\text{Pverlust = f(Schließzeit) + fubaanz·Korrekturfaktor}$ wobei Schließzeit die Summenschließzeit ist, d.h. bei konventioneller Zündung die Ladezeit und bei Zündung über ein Funkenband die Summe aller Schließzeiten,
fubaanz die Anzahl der von der Zündsteuervorrichtung abgesetzten Funken bei aktiver Funkenbandzündung ist und

Korrekturfaktor ein Korrekturfaktor der Verlustleistungsbilanz ist, da die Verlustleistungsbilanz sich bei Ausnutzung von Restenergie in der Funkenbandzündung unterschiedlich berechnet.

Die entgültige Temperaturerhöhung in der Endstufe ergibt sich gemäß:$\text{dtverlust = Pverlust x FaktorWärmeleitung}$ wobei dtverlust die verlustleistungsbedingte Temperaturerhöhung ist und FaktorWärmeleistung eine Proportionalitätskonstant entsprechend der Wärmeleitung ist.

Der Temperaturverlauf ergibt sich über einen Tiefpaß erster Ordnung zu:${\text{tendstufe = tambient + (1-e}}^{\text{-t/τ}} \text{) dtverlust}$ wobei tendstufe die geschätzte Temperatur der Endstufe ist, t die Zeit ist und -Tau- eine Zeitkonstante ist.

Sobald tendstufe größer als der besagte Schwellwert S ist, solange die Drehzahl N noch kleiner als eine Schwelle N0 ist, ab der die Zündausgabe nur noch vernachlässigbare Toleranzen aufweist, wird sofort auf Ladezeitausgabe umgeschaltet.

Obwohl die vorliegende Erfindung vorstehend anhand bevorzugter Ausführungsbeispiele beschrieben wurde, ist sie darauf nicht beschränkt, sondern auf vielfältige Weise modifizierbar.

Obwohl das obige Beispiel nur das für die Erfindung relevante Temperaturkriterium anführt, können selbstverständlich noch weitere Kriterien zur Modusumschaltung hinzugefügt werden.

## Patentansprüche

1. Zündsteuervorrichtung zum Steuern einer Zündspuleneinrichtung für eine Brennkraftmaschine, mit mindestens einem Zylinder und mindestens einer Endstufe, mit:
a) einer Drehzahlerfassungseinrichtung zum Erfassen der Drehzahl der Brennkraftmaschine,
b) einer Winkelerfassungseinrichtung zu Erfassen des aktuellen Kurbelwellenwinkels der Brennkraftmaschine,
c) einer Bestimmungseinrichtung, die zum Bestimmen eines Zündwinkels, einer Ladezeit und eines der erfassten Drehzahl entsprechenden Ladebeginnwinkels vorgesehen ist,
d) einer Bestimmungseinrichtung zum Bestimmen einer aktuellen Temperatur der Endstufe,
e) einer Berechnungseinrichtung zum Berechnen einer zukünftigen Temperatur der Endstufe,
f) einer Ausgabeeinrichtung, die in einem Ladezeitausgabe-Modus betreibbar ist, wenn die aktuelle oder zukünftige Temperatur der Endstufe den Temperatur-Schwellwert (S) überschreitet, oder die in einem Zündwinkelausgabe-Modus betreibbar ist, wenn die aktuelle oder zukünftige Temperatur der Endstufe den Temperatur-Schwellwert (S) nicht überschreitet, wobei im Ladezeitausgabe-Modus der Ladebeginnwinkel und die Ladezeit und im Zündwinkelausgabe-Modus der Ladebeginnwinkel und der Zündwinkel ausgebbar ist, wobei die von einem vorgegebenen Bezugspunkt verstrichene Zeit durch den Vergleich mit einem Zeitgeber ermittelbar ist, wobei der von einem vorgegebenen Bezugspunkt erreichte Winkel durch den Vergleich mit dem Signal der Winkelerfassungseinrichtung ermittelbar ist.

2. Zündsteuervorrichtung nach Anspruch 1, **dadurch gekennzeichnet, dass** eine Vergleichseinrichtung vorgesehen ist, mittels der die erfasste Drehzahl mit einem Drehzahl-Schwellwert (N0) vergleichbar ist, wobei mittels der Ausgabeeinrichtung im Ladezeitausgabe-Modus betreibbar ist, wenn die erfasste Drehzahl unterhalb des Drehzahl-Schwellwerts (N0) liegt, und im Zündwinkelausgabe-Modus betreibbar ist, wenn die erfasste Drehzahl oberhalb des Drehzahl-Schwellwerts (N0) liegt.

3. Zündsteuervorrichtung nach einem der Ansprüche 1 oder 2, **dadurch gekennzeichnet, dass** eine Dynamikvorhalt-Festlegungseinrichtung vorgesehen ist, mittels der ein Dynamikvorhalt bei positiver Beschleunigung in Richtung Spät für den Zündwinkelausgabe-Modus bei vorgegebenen Drehzahlen, vorzugsweise bei niedrigen Drehzahlen, und/oder mittels der ein Dynamikvorhalt in Richtung Früh für den Ladezeitausgabe-Modus festlegbar ist.

4. Zündsteuervorrichtung nach einem der vorhergehenden Ansprüche, **dadurch gekennzeichnet, dass** mittels der Bestimmungseinrichtung die Ladezeit abhängig von der Batteriespannung bestimmbar ist.

5. Zündsteuervorrichtung nach einem der vorhergehenden Ansprüche, **dadurch gekennzeichnet, dass** die Bestimmungseinrichtung zur Bestimmung der aktuellen Temperatur der Endstufe Mittel aufweist, so dass die Temperatur des Motors (tmot) bestimmbar ist und daraus die Temperatur der Endstufe (tambient) berechenbar ist.

6. Zündsteuervorrichtung nach einem der vorhergehenden Ansprüche, **dadurch gekennzeichnet, dass** mittels der Berechnungseinrichtung zum Berechnen der zukünftigen Temperatur der Endstufe die während der Ladezeit entstehende Verlustleistung berücksichtigbar ist, wobei bei einer Funkenbandzündung die Summe der entstehenden Verlustleistungen aller Ladezeiten berücksichtigbar ist.

7. Verfahren zum Steuern einer Zündspuleneinrichtung für eine Brennkraftmaschine mit mindestens einem Zylinder und mindestens einer Endstufe mit den Schritten:
a) Erfassen der Drehzahl der Brennkraftmaschine,
b) Erfassen des aktuellen Kurbelwellenwinkels der Brennkraftmaschine,
c) Bestimmen eines Zündwinkeis und einer Ladezeit sowie eines der erfassten Drehzahl entsprechenden Ladebeginnwinkels,
d) Erfassen einer aktuellen Temperatur und Berechnen einer zukünftigen Temperatur der Endstufe,
e) Betreiben einer Ausgabeeinrichtung in einem Ladezeitausgabe-Modus, wenn die aktuelle oder zukünftige Temperatur der Endstufe der Zündspuleneinrichtung einen Temperatur-Schwellwert (S) überschreitet, oder Betreiben der Ausgabeeinrichtung in einem Zündwinkelausgabe-Modus, wenn die aktuelle oder zukünftige Temperatur der Endstufe der Zündspuleneinrichtung den Temperatur-Schwellwert (S) nicht überschreitet, wobei im Ladezeitausgabe-Modus der Ladebeginnwinkel und die Ladezeit und im Zündwinkelausgabemodus der Ladebeginnwinkel und der Zündwinkel ausgegeben wird, wobei die von einem vorgegebenen bezugspunkt verstrichene Zeit durch den Vergleich mit einem Zeitgeber ermittelt wird, wobei der von einem vorgegebenen Bezugspunkt erreichte Winkel durch den Vergleich mit dem aktuellen Kurbelwellenwinkelsignal ermittelt wird.

8. Zündsteuerverfahren nach Anspruch 7, **dadurch gekennzeichnet, dass** die erfasste Drehzahl mit einem Drehzahl-Schwellwert (N0) verglichen wird, wobei die Ausgabeeinrichtung im Ladezeitausgabe-Modus betrieben wird, wenn die erfasste Drehzahl unterhalb des Drehzahl-Schwellwerts (N0) liegt, und die Ausgabeeinrichtung im Zündwinkelausgabe-Modus betrieben wird, wenn die erfasste Drehzahl oberhalb des Drehzahl-Schwellwerts (N0) liegt.

9. Zündsteuerverfahren nach einem der Ansprüche 7 oder 8, **dadurch gekennzeichnet, dass** ein Dynamikvorhalt bei positiver Beschleunigung in Richtung Spät für den Zündwinkelausgabe-Modus bei vorgegebenen Drehzahlen, vorzugsweise bei niedrigen Drehzahlen, und/oder ein Dynamikvorhalt in Richtung Früh für den Ladezeitausgabe-Modus festgelegt wird.

10. Zündsteuerverfahren nach einem der Ansprüche 7 bis 9, **dadurch gekennzeichnet, dass** die Ladezeit abhängig von der Batteriespannung bestimmt wird.

11. Zündsteuerverfahren nach einem der Ansprüche 7 bis 10, **dadurch gekennzeichnet, dass** die Temperatur des Motors (tmot) bestimmt wird und daraus die aktuelle Temperatur der Endstufe (tambient) berechnet wird.

12. Zündsteuerverfahren nach einem der Ansprüche 7 bis 11, **dadurch gekennzeichnet, dass** bei der Berechnung der zukünftigen Temperatur der Endstufe die während der Ladezeit entstehende Verlustleistung berücksichtigt wird, wobei bei einer Funkenbandzündung die Summe der entstehenden Verlustleistungen aller Ladezeiten berücksichtigt wird.

## Claims

1. Ignition control device for controlling an ignition coil device for an internal combustion engine, having at least one cylinder and at least one output stage, having:
a) a rotational speed sensing device for sensing the rotational speed of the internal combustion engine,
b) an angle sensing device for sensing the current crankshaft angle of the internal combustion engine,
c) a determining device which is provided for determining an ignition angle, a charge time and a start-of-charge angle corresponding to the sensed rotational speed,
d) a determining device for determining a current temperature of the output stage,
e) a calculating device for calculating a future temperature of the output stage,
f) an output device which can be operated in a charge-time-output mode if the current or future temperature of the output stage exceeds the temperature threshold value (S), or which can be operated in an ignition-angle-output mode if the current or future temperature of the output stage does not exceed the temperature threshold value (S), the start-of-charge angle and the charge time being capable of being output in the charge-time-output mode and the start-of-charge angle and the ignition angle being capable of being output in the ignition-angle-output mode, it being possible to determine the time which has passed from a predefined reference point by comparison with a timer and it being possible to determine the angle which has been reached from a predefined reference point by comparison with the signal of the angle sensing device.

2. Ignition control device according to Claim 1, **characterized in that** a comparison device is provided by means of which the sensed rotational speed can be compared with a rotational speed threshold value (N0), it being possible for [lacuna] to operate in the charge-time-output mode by means of the output device if the sensed rotational speed lies below the rotational speed threshold value (N0), and it being possible to operate in the ignition-angle-output mode if the sensed rotational speed lies above the rotational speed threshold value (N0).

3. Ignition control device according to one of Claims 1 or 2, **characterized in that** a dynamic reserve defining device is provided by means of which a dynamic reserve can be defined when there is positive acceleration in the retarded direction for the ignition-angle-output mode for predefined rotational speeds, preferably for low rotational speeds, and/or by means of which a dynamic reserve can be defined in the early direction for the charge-time-output mode.

4. Ignition control device according to one of the preceding claims, **characterized in that** the charge time can be determined by means of the determining device as a function of the battery voltage.

5. Ignition control device according to one of the preceding claims, **characterized in that** the determining device has means for determining the current temperature of the output stage so that the temperature of the engine (tmot) can be determined and the temperature of the output stage (tambient) can be calculated therefrom.

6. Ignition control device according to one of the preceding claims, **characterized in that** the power loss which occurs during the charge time can be taken into account by means of the calculation device in order to calculate the future temperature of the output stage, it being possible to take into account the sum of the occurring power losses of all the charge times in a spark-chain ignition process.

7. Method for controlling an ignition coil device for an internal combustion engine having at least one cylinder and at least one output stage having the steps:
a) the rotational speed of the internal combustion engine is sensed,
b) the current crankshaft angle of the internal combustion engine is sensed,
c) an ignition angle and a charge time as well as a start-of-charge angle corresponding to the sensed rotational speed are determined,
d) a current temperature of the output stage is sensed and a future temperature calculated,
e) an output device is operated in a charge-time-output mode if the current or future temperature of the output stage of the ignition coil device exceeds a temperature threshold value (S), or the output device is operated in an ignition-angle-output mode if the current or future temperature of the output stage of the ignition coil device does not exceed the temperature threshold value (S), the start-of-charge angle and the charge time being output in the charge-time-output mode, and the start-of-charge angle and the ignition angle being output in the ignition-angle-output mode, the time which has passed from a predefined reference point being determined by comparison with a timer and the angle which has been reached from a predefined reference point being determined by comparison with the current crankshaft angle signal.

8. Ignition control method according to Claim 7, **characterized in that** the sensed rotational speed is compared with a rotational speed threshold value (N0), the output device being operated in the charge-time-output mode if the sensed rotational speed lies below the rotational speed threshold value (N0), and the output device being operated in the ignition-angle-output mode if the sensed rotational speed lies above the rotational speed threshold value (N0).

9. Ignition control method according to one of Claims 7 or 8, **characterized in that** a dynamic reserve is defined when there is positive acceleration in the retarded direction for the ignition-angle-output mode at predefined rotational speeds, preferably at low rotational speeds and/or a dynamic reserve is defined in the early direction for the charge-time-output mode.

10. Ignition control method according to one of Claims 7 to 9, **characterized in that** the charge time is determined as a function of the battery voltage.

11. Ignition control method according to one of Claims 7 to 10, **characterized in that** the temperature of the engine (tmot) is determined and the current temperature of the output stage (tambient) is calculated therefrom.

12. Ignition control method according to one of Claims 7 to 11, **characterized in that**, when the future temperature of the output stage is calculated, the power loss occurring during the charge time is taken into account, the sum of the occurring power losses of all the charge times being taken into account in a spark-chain ignition process.

## Revendications

1. Dispositif de commande d'allumage pour commander une installation à bobine d'allumage d'un moteur à combustion interne comportant au moins un cylindre et au moins un étage de puissance avec :
a) une installation de saisie de la vitesse de rotation pour saisir la vitesse de rotation du moteur à combustion interne,
b) une installation de saisie d'angle pour saisir l'angle actuel du vilebrequin du moteur à combustion interne,
c) une installation de détermination prévue pour déterminer un angle d'allumage, une durée de charge et un angle de début de charge correspondant à la vitesse de rotation saisie,
d) une installation de détermination pour déterminer une température actuelle de l'étage de puissance,
e) une installation de calcul pour calculer une température future de l'étage de puissance,
f) une installation d'émission qui peut fonctionner selon un mode d'émission de temps de charge si la température actuelle ou future de l'étage de puissance dépasse le seuil (S) de température ou qui peut fonctionner selon un mode d'émission d'angle d'allumage si la température actuelle ou la température future de l'étage de puissance ne dépasse pas le seuil de température (S), dans laquelle en mode d'émission de temps de charge on émet l'angle de début de charge et la durée de charge et dans le mode d'émission d'angle d'allumage on émet l'angle de début de charge et l'angle d'allumage, et on détermine le temps écoulé à partir d'un point de référence prédéterminé par la comparaison avec un générateur de temps,
et on détermine l'angle atteint à partir d'un point de référence prédéterminé par la comparaison avec le signal de l'installation de saisie d'angle.

2. Dispositif de commande d'allumage selon la revendication 1,
**caractérisé par**
une installation de comparaison à l'aide de laquelle on compare la vitesse de rotation saisie à un seuil de vitesse de rotation (N0), et à l'aide d'une installation d'émission on travaille en mode d'émission de temps de charge si la vitesse de rotation saisie est inférieure au seuil de vitesse de rotation (N0) et on travaille en mode d'émission d'angle d'allumage si la vitesse de rotation saisie est supérieure au seuil de vitesse de rotation (N0).

3. Dispositif de commande d'allumage selon l'une des revendications 1 ou 2,
**caractérisé par**
une installation fixant une réserve dynamique à l'aide de laquelle on fixe une réserve dynamique pour une accélération positive dans le sens du retard pour le mode d'émission de l'angle d'allumage à des vitesses de rotation prédéterminées, de préférence aux vitesses de rotation faibles, et/ou à l'aide de laquelle on détermine une réserve dynamique dans le sens de l'avance pour le mode d'émission de temps de charge.

4. Dispositif de commande d'allumage selon l'une des revendications précédentes,
**caractérisé en ce qu'**
à l'aide de l'installation de détermination on détermine le temps de charge en fonction de la tension de la batterie.

5. Dispositif de commande d'allumage selon l'une des revendications précédentes,
**caractérisé en ce que**
l'installation de détermination pour déterminer la température actuelle de l'étage de puissance comporte des moyens permettant de déterminer la température du moteur (tmot) et à partir de là calculer la température de l'étage de puissance (tambient).

6. Dispositif de commande d'allumage selon l'une des revendications précédentes,
**caractérisé en ce qu'**
à l'aide de l'installation de calcul pour calculer la température future de l'étage de puissance on tient compte de la puissance perdue, produite pendant le temps de charge et pour un allumage par bande d'étincelles on tient compte de la somme des puissances perdues produites pendant tous les temps de charge.

7. Procédé de commande d'une installation d'allumage d'un moteur à combustion interne ayant au moins un cylindre et au moins un étage de puissance et comprenant les étapes suivantes :
a) on saisit la vitesse de rotation du moteur à combustion interne,
b) on saisit l'angle de vilebrequin actuel du moteur à combustion interne,
c) on détermine un angle d'allumage et un temps de charge ainsi qu'un angle de début de charge correspondant à la vitesse de rotation saisie,
d) on saisit une température actuelle et on calcule une température future de l'étage de puissance,
e) on fait fonctionner une installation d'émission dans un mode d'émission de temps de charge si la température actuelle ou future de l'étage de puissance de l'installation à bobine d'allumage dépasse un seuil de température (S) ou on fait fonctionner l'installation d'émission dans un mode d'émission d'angle d'allumage si la température actuelle ou future de l'étage de puissance de l'installation à bobine d'allumage ne dépasse pas le seuil de température (S), et dans le mode d'émission de temps de charge on émet l'angle de début de charge et la durée de charge et dans le mode d'émission de l'angle d'allumage on émet l'angle de début de charge et l'angle d'allumage,
on détermine le temps écoulé à partir d'un point de référence prédéterminé par comparaison avec un générateur de temps,
on détermine l'angle atteint à partir d'un point de référence prédéterminé par comparaison avec le signal actuel de l'angle du vilebrequin.

8. Procédé de commande d'allumage selon la revendication 7,
**caractérisé en ce qu'**
on compare la vitesse de rotation saisie à un seuil de vitesse de rotation (N0), on fait fonctionner l'installation d'émission en mode d'émission de temps de charge si la vitesse de rotation saisie est inférieure au seuil de vitesse de rotation (N0) et on fait fonctionner l'installation d'émission en mode d'émission d'angle d'allumage si la vitesse de rotation saisie est supérieure à la valeur de seuil de vitesse de rotation (N0).

9. Procédé de commande d'allumage selon l'une des revendications 7 ou 8,
**caractérisé en ce qu'**
on fixe une réserve dynamique pour une accélération positive dans le sens du retard pour le mode d'émission de l'angle d'allumage pour une vitesse de rotation donnée de préférence aux faibles vitesses de rotation et/ou une réserve dynamique dans le sens de l'avance pour le mode d'émission de temps de charge.

10. Procédé de commande d'allumage selon l'une des revendications 7 à 9,
**caractérisé en ce qu'**
on détermine la durée de charge en fonction de la tension de la batterie.

11. Procédé de commande d'allumage selon l'une des revendications 7 à 10,
**caractérisé en ce qu'**
on détermine la température du moteur (tmot) et on calcule à partir de celle-ci la température actuelle de l'étage de puissance (tambient).

12. Procédé de commande d'allumage selon l'une des revendications 7 à 11,
**caractérisé en ce que**
pour le calcul de la température future de l'étage de puissance on tient compte de la puissance perdue dégagée pendant le temps de charge et pour un allumage avec une bande d'étincelles on tient compte de la somme des puissances perdues dégagées pour tous les temps de charge.
